# EUROPÄISCHE PATENTSCHRIFT

(11) **EP 2 955 138 B1**
(45) Veröffentlichungstag und Bekanntmachung des Hinweises auf die Patenterteilung: **04.04.2018**
(21) Anmeldenummer: 15001321.7
(22) Anmeldetag: 05.05.2015
(51) Int. Cl.: B65H 39/075, B42C 1/10, B42C 19/02, B43M 3/02, B65H 45/12, B43M 3/04, B42C 19/08, B65B 25/14

(54) **VERFAHREN ZUM HERSTELLEN VON KOLLEKTIONEN AUS EINER VIELZAHL VON UNTERSCHIEDLICHEN WERBEPROSPEKTEN SOWIE VORRICHTUNG ZUR DURCHFÜHRUNG DES VERFAHRENS**
METHOD FOR PRODUCING COLLECTIONS FROM A PLURALITY OF DIFFERENT ADVERTISING PAMPHLETS AND DEVICE FOR CARRYING OUT THE METHOD
PROCÉDÉ DE FABRICATION DE COLLECTIONS À PARTIR D'UNE PLURALITÉ DE DIFFÉRENTS PAMPHLETS PUBLICITAIRES ET DISPOSITIF D'EXÉCUTION DU PROCÉDÉ

(30) Priorität: 20.05.2014 CH 7662014
(43) Veröffentlichungstag der Anmeldung: 16.12.2015
(73) Patentinhaber: FERAG AG, 8340 Hinwil (CH)
(72) Erfinder: Keller, Alex, 8646 Wagen (CH)
(74) Vertreter: IPrime Rentsch Kaelin AG

(56) Entgegenhaltungen:
- WO-A1-03/008273
- WO-A1-2008/074325
- WO-A1-2013/023315
- WO-A2-2010/051651
- US-A- 3 059 391
- US-A- 4 179 111
- US-A- 4 694 631
- Print Hut: "A4 Presentation Folder Printing at PrintHut.co.uk", , 7 January 2013 (2013-01-07), page 1, XP054976779, Retrieved from the Internet: URL:https://www.youtube.com/watch?v=1CdAGQ H_AkM [retrieved on 2016-09-15]

## Beschreibung

### TECHNISCHES GEBIET

Die vorliegende Erfindung bezieht sich auf das Gebiet der Weiterverarbeitung von Druckprodukten. Sie betrifft ein Verfahren zum Herstellen von Kollektionen aus einer Vielzahl von N (N = 3,4,...) unterschiedlichen Werbeprospekten gemäss dem Oberbegriff des Anspruchs 1. Sie betrifft weiterhin eine Vorrichtung zur Durchführung des Verfahrens.

### STAND DER TECHNIK

Unter dem Stichwort "Direct Mailing" sind seit Längerem Aktivitäten bekannt, bei denen Werbeprospekte, Broschüren, Flyer, bedruckte Bögen und dgl., die sonst häufig zu Werbezwecken als Beilagen einer Zeitung beigefügt (eingesteckt) wurden, von mehreren Werbern gesammelt werden, um daraus eine Vielzahl von Kollektionen zu machen, die von einer Vielzahl von Werbern ein Druckprodukt enthalten und in Form eines kleinen Stapels an die Empfänger, z.B. Haushalte ausgeliefert und verteilt werden.
Um die einzelnen stapelartigen Kollektionen der Druckprodukte beim Transport und der Verteilung besser handhaben zu können, ist es vorteilhaft, Massnahmen zum Zusammenhalten der einzelnen Stapel zu ergreifen.
Aus dem Stand der Technik ist es bekannt, wenn eines der Druckprodukte gefalzt ist, dieses Druckprodukt zu öffnen und die übrigen Druckprodukte in das geöffnete Druckprodukt einzustecken. Das Einstecken der Druckprodukte erfordert jedoch einen erheblichen apparativen Aufwand, der entsprechende Kosten nach sich zieht.

Es ist aber auch denkbar, die Kollektion der Druckprodukte dadurch zusammenzuhalten, dass ein klebender oder nicht klebender Streifen seitlich um eine Kante der Kollektion herum gelegt wird. Eine solche Technologie ist z.B. aus der WO 2012/084464 A2 oder der WO 2012/084494 A2 der Anmelderin bekannt. Sie erfordert zusätzlichen Aufwand aufgrund der Bereitstellung der Streifen.
Des weiteren ist schon vorgeschlagen worden, die Druckprodukte einer solchen Kollektion durch das Aufbringen von Klebepunkten untereinander zu verbinden, wie dies in der Druckschrift EP 2 465 699 A2 der Anmelderin beispielhaft beschrieben ist. Auch in diesem Fall bedeutet das Aufbringen der Klebepunkte einen zusätzlichen Aufwand an Material, der bei großen Stückzahlen zusätzlichen Kosten führt.
Dasselbe gilt auch für Vorschläge gemäß der Druckschrift EP 2 121 451 B1, den Stapel der Druckprodukte in einen speziellen Verpackungsbogen einzuschlagen oder einzuwickeln.
Die Druckschrift EP 0 671 326 A1, die ein generelles Verfahren zum Umlegen von Umhüllungselementen um Druckproduktegruppen beschreibt, macht zur Art der Umhüllungselemente lediglich die Aussage, dass hierfür die unterschiedlichsten Umhüllungsmaterialien infrage kommen. Nachteilig ist bei allen bekannten Verfahren und Vorrichtungen, dass sie spezielle zusätzliche Materialien benötigen, die vorgehalten und bereitgestellt werden müssen, um an den Kollektionen appliziert zu werden.

Die Druckschrift US 4,694,631 A offenbart eine Vorrichtung zur automatischen Zuführen von vorgeschnittenen Seiten und Einfügen eines personalisierten Briefes oder anderen vorgeschnittenen Einlagen in einen personalisierten Umschlag. Die Vorrichtung kann auch vorgeschnittene Einlagen und Umschläge aus unterschiedlichen Quellen kombinieren und in einen vollständigen Postumschlage umwandeln.

Die Druckschrift US 4,179 111 A beschreibt eine Vorrichtung zum Falzen eines Blattes wie z.B. eines Umschlags mit einer darübergelegten Einlage, Mittel zum Transportieren des Blattes und der Einlage und Mittel zum Falten des Blattes um die Einlage herum.

Die Druckschrift WO 2008/074325 A1 offenbart ein Verfahren und eine Vorrichtung zum Umschlagen eines Umschlagblattes um einen Stapel von übereinander liegenden Blättern, Prospekten und/oder Broschüren. Eingesetzt wird dazu ein Vorrat von Umschlagblättern, von dem jeweils ein Umschlagblatt abgezogen und zum Umschlagen des Stapels verwendet wird.

Die Druckschrift WO 03/008237 A1 bezieht sich auf eine Verfahren und eine Vorrichtung zum Einwickeln von Bündeln von Druckprodukten, wobei ein gefalztes Folienblatt um die Bündel herum gelegt wird, wenn diese durch eine Umschlagvorrichtung bewegt werden.

Die Druckschrift WO 2013/023315 A1 offenbart eine Einrichtung zum Sammeln von flachen Gegenständen und zum Weiterfördern der gesammelten Gegenstände als Stapel. Die Einrichtung enthält eine Mehrzahl von hintereinander angeordneten Aufnahmeeinheiten, die entlang einer geschlossenen Förderbahn in einer Förderrichtung bewegbar sind, wobei die Aufnahmeeinheiten jeweils zumindest entlang einer Sammelstrecke eine Auflagefläche ausbilden, auf welche die Gegenstande abgelegt werden können. Ferner enthält die Einrichtung wenigstens eine Übergabestation zum Übergeben der Gegenstände an die Aufnahmeeinheiten. Die Einrichtung enthält ferner eine Zubringvorrichtung zum Zubringen von individualisierten, mit einer Identifikationsinformation versehenen Gegenständen zu den Aufnahmeeinheiten. Die besage Vorrichtung umfasst eine Speichereinheit zum Bereitstellen der individualisierten Gegenstände in Stapelformation und eine Vereinzelungseinheit zum Vereinzeln der individualisierten Gegenstände, eine Kontrolleinheit zum Überprüfen der Identifikationsinformation auf den Gegenständen, sowie eine Übergabestation, über welche die individualisierten Gegenstände den Aufnahmeeinheiten übergeben werden.

Die Druckschrift US 3,059,391 A bezieht sich ein Verfahren und eine Vorrichtung zum Umhüllen eines Briefes und - wenn gewünscht - einer oder mehrere Einlagen oder Beilagen mit einem Umschlag. Der Umschlag wird aus einem streifenförmigen Material gebildet und zu einer Position transportiert, wo der Brief, der um die Einlagen herumgeschlagen ist, gegen den Umschlag gelegt wird, welcher dann mit seiner Klappe gefaltet und versiegelt wird, um den Brief und die Einlagen zu umschliessen.

Die Druckschrift WO 2010/051651 A2 offenbart eine Vorrichtung zum Zusammentragen von flachen Gegenständen, insbesondere Druckereiprodukten, und zum Weiterfördern der zusammengetragenen Gegenstände als Stapel, mit einer Mehrzahl von Aufnahmeeinheiten, die entlang einer geschlossenen, durch ein Förderorgan definierten Förderbahn in einer Förderrichtung bewegbar sind; einer Mehrzahl von Stützelementen, die wenigstens in einem Zusammentragbereich der Förderbahn eine in Förderrichtung geneigte Auflagefläche definieren, auf welche die Gegenstände abgelegt werden können, wobei die Aufnahmeeinheiten Greifer umfassen mit einer ersten und zweiten Greiferbacke, wobei die Greifer eine Klemmstellung und eine Offenstellung einnehmen können und imstande sind, die auf der Auflagefläche liegenden Gegenstände durch Übergang von der Offenstellung in die Klemmstellung zwischen ihren Greiferbacken festzuhalten, und wobei die Greifer und die Stützelemente derart steuerbar sind, dass innerhalb einer Aufnahmeeinheit die Orientierung der Auflagefläche relativ zur Förderbahn und/oder ein Öffnungswinkel zwischen der ersten und zweiten Greiferbacke unabhängig von benachbarten Aufnahmeeinheiten einstellbar ist.

### DARSTELLUNG DER ERFINDUNG

Es ist daher eine Aufgabe der Erfindung, ein Verfahren zu schaffen, welches ohne zusätzliche Materialien auskommt und sich mit begrenztem apparativen Aufwand einfach durchführen lässt.
Es ist eine weitere Aufgabe der Erfindung, eine Vorrichtung anzugeben, mit der ein solches Verfahren durchgeführt werden kann.

Diese und andere Aufgaben werden durch die Merkmale der Ansprüche 1 und 7 gelöst. Die Erfindung geht aus von einem Verfahren zum Herstellen von Kollektionen aus einer Vielzahl von N (N = 3,4,...) unterschiedlichen Werbeprospekten, die im Rahmen eines "Direct Mailing" an Empfänger, z.B. Haushalte, ausgeliefert und verteilt werden, welche Kollektionen jeweils einen Stapel von Werbeprospekten umfassen, der in ein um den Stapel geschlagenes Verpackungselement eingepackt ist, umfassend die folgenden Schritte:
- Bereitstellen der N Werbeprospekten;
- Bildung eines Stapels aus N-x der N Werbeprospekte, wobei x=1;
- Bereitstellen der x verbleibenden Werbeprospekte als Verpackungselement;
- Einschlagen des Stapels in das Verpackungselement.

Eine andere Ausgestaltung eines nicht erfindungsgemässen Verfahrens ist dadurch gekennzeichnet, dass der Stapel auf eine Unterlage gelegt wird, dass das Verpackungselement so auf dem Stapel abgelegt wird, dass es nur mit einer Teilfläche den Stapel abdeckt, und dass das Verpackungselement mit der verbleibenden Fläche um den Stapel herumgeschlagen wird; insbesondere wird zum Herumschlagen des Verpackungselements um den Stapel die verbleibende Fläche des Verpackungselements in einem ersten Schritt in etwa rechtwinklig nach unten abgebogen, und in einem zweiten Schritt der nach unten abgebogene Teil des Verpackungselements unter den Stapel zurückgebogen, wobei zum Abbiegen des Verpackungselements die Einheit aus Stapel und Verpackungselement durch eine Umschlagevorrichtung hindurchbewegt wird.

Gemäss einer anderen Ausgestaltung wird zum Abbiegen des Verpackungselements die Einheit aus Stapel und Verpackungselement durch eine Umschlagevorrichtung hindurchbewegt.
Eine weitere Ausgestaltung ist dadurch gekennzeichnet, dass zum Abbiegen des Verpackungselements in der Umschlagevorrichtung bewegliche Elemente verwendet werden, welche um eine quer zur Bewegungsrichtung der Einheit aus Stapel und Verpackungselement orientierte Drehachse gedreht werden.
Eine wieder andere Ausgestaltung ist dadurch gekennzeichnet, dass nach dem Abbiegen des Verpackungselements der abgebogene Teil des Verpackungselements durch Anlegen der Einheit aus Stapel und Verpackungselement an ein Transportband zurückgebogen und an den Stapel angelegt wird.
Eine weitere Ausgestaltung ist dadurch gekennzeichnet, dass einige der Werbeprospekte einen Falz oder eine Bindung aufweisen, dass bei der Bildung des Stapels die gefalzten bzw. mit einer Bindung versehenen Werbeprospekte so aufeinander gelegt werden, dass die Falze bzw. Bindungen eine gemeinsame Kante des Stapels bilden, und dass der Stapel mit der gemeinsamen Kante in das Verpackungselement eingeschlagen wird.
Schliesslich ist es vorteilhaft, wenn die Verpackungselemente vor dem Einschlagen des Stapels rilliert werden.
Die erfindungsgemässe Vorrichtung zur Durchführung des Verfahrens nach der Erfindung ist dadurch gekennzeichnet, dass die Vorrichtung eine Einpackvorrichtung umfasst, in welcher das teilweise unter dem Stapel liegende Verpackungselement um den Stapel herumgeschlagen wird, wobei die Einpackvorrichtung eine Umschlagevorrichtung umfasst sowie Mittel zum Hindurchbewegen der Einheit aus Stapel und Verpackungselement durch die Umschlagevorrichtung.
Eine weitere Ausgestaltung ist dadurch gekennzeichnet, dass die Mittel zum Hindurchbewegen der Einheit aus Stapel und Verpackungselement als in einer Ebene liegende Transportstrecken bzw. Transportbänder ausgebildet sind, zwischen denen eine Förderlücke frei gelassen ist.
Eine andere Ausgestaltung ist dadurch gekennzeichnet, dass die Umschlagevorrichtung bewegliche Elemente umfasst, welche in der Förderlücke in den Transportweg der Einheit aus Stapel und Verpackungselement eingreifen. Das Verpackungselement kann dabei ein Einzelblatt, ein Falzprodukt, ein 4-Seiter, ein 8-Seiter, geheftet, geklebt oder in vergleichbarer Art ausgestaltet sein.
Insbesondere umfassen die beweglichen Elemente eine mit Borsten besetzte Bürstenrolle, welche in der Förderlücke angeordnet ist und um eine quer zur Transportrichtung orientierte Drehachse drehbar ist.
Insbesondere können die die beweglichen Elemente aber auch stabförmige Mitnehmer umfassen, welche um eine vorgegebene Drehachse drehend durch die Förderlücke hindurch bewegbar sind.
Insbesondere kann die Drehachse quer zur Transportrichtung orientiert sein und die Mitnehmer können gleichzeitig mit der Drehbewegung um diese Drehachse eine oszillierende Bewegung parallel zu dieser Drehachse ausführen, die zwischen einer ersten Extremstellung, in der die Mitnehmer in den Transportweg der Einheit aus Stapel und Verpackungselement hineinragen, und einer zweiten Extremstellung, in der sich die Mitnehmer ausserhalb des Transportweges der Einheit aus Stapel und Verpackungselement befinden, stattfindet.

Eine andere Ausgestaltung ist dadurch gekennzeichnet, dass die stabförmigen Mitnehmer auf gegenüberliegenden Seiten des Transportweges der Einheit aus Stapel und Verpackungselement in einer spiegelsymmetrischen Anordnung angeordnet sind.

Eine weitere Ausgestaltung ist dadurch gekennzeichnet, dass die stabförmigen Mitnehmer zur Erzeugung der sich überlagernden Drehbewegung und oszillierenden Bewegung jeweils in einem konzentrischen Kreis auf schräg angeordneten Drehtellern befestigt sind.

Alternativ dazu können die sich überlagernden Drehbewegung und oszillierenden Bewegung der Mitnehmer aber auch jeweils durch separate mechanische Mittel erzeugt werden.

Gemäss einer anderen Ausgestaltung sind Mittel zum Zuführen der Verpackungselemente zur Umschlagvorrichtung vorgesehen.

Insbesondere umfassen die Zuführmittel eine Rilliervorrichtung zum Rillieren der zugeführten Verpackungselemente.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1a: in einer schematischen Darstellung ein Ausführungsbeispiel des erfindungsgemäßen Verfahrens;
- Fig. 1b: in einer Seitenansicht eine beispielhafte Kollektion von gefalzten Druckprodukten;
- Fig. 2: in einer perspektivischen Darstellung ein erstes Ausführungsbeispiel der Vorrichtung nach der Erfindung;
- Fig. 3: in einer perspektivischen Darstellung eine nicht zur Erfindung gehörende Vorrichtung;
- Fig. 4: in einer schematischen Seitenansicht ein Ausführungsbeispiel eine Umschlagevorrichtung innerhalb der Vorrichtung nach der Erfindung;
- Fig. 5: in einer schematischen Seitenansicht ein anderes Ausführungsbeispiel einer Umschlagevorrichtung innerhalb der Vorrichtung nach der Erfindung;
- Fig. 6: in einer schematischen Seitenansicht ein weiteres Ausführungsbeispiel einer Umschlagevorrichtung innerhalb der Vorrichtung nach der Erfindung; und
- Fig. 7: in einer schematischen Sicht entgegen der Transportrichtung ein anderes Ausführungsbeispiel der Umschlagevorrichtung innerhalb der Vorrichtung nach der Erfindung.

### WEGE ZUR AUSFÜHRUNG DER ERFINDUNG

Fig. 1 zeigt in einer schematischen Darstellung ein Verfahren gemäß einem Ausführungsbeispiel der Erfindung. Das gezeigte Beispiel geht aus von vier einzelnen Werbeprospekten 11a bis 11d, von denen jeweils ein entsprechender Vorratsstapel (eine Palette oder dgl.) 10a bis 10d mit einer Vielzahl von Einzelexemplaren vorhanden und bereitgestellt ist.
Aus den verschiedenen Werbeprospekten 11 bis 11d bzw. Vorratsstapeln 10a bis 10d wird nun ein Werbeprospekt, in diesem Fall der Werbeprospekt11d und der zugehörige Vorratsstapel 10d, ausgewählt und für das Einpacken bereitgehalten. Bei im allgemeinen Fall N (N = 3,4,...) verschiedenen Werbeprospekten wird einer bereitgehalten und die übrigen N-1 Werbeprospekte werden mit Hilfe dieses einen ausgewählten Werbeprospektes eingepackt. Von der Erfindung nicht gedeckt ist es aber auch denkbar, dass mehr als ein Werbeprospekt, allgemein x (x > 1) Werbeprospekte, ausgewählt wird (werden), und dass die übrigen N-x Werbeprospekte mit Hilfe der x ausgewählten eingepackt werden.
Die N-1 bzw. N-x übrigen Werbeprospekte, im vorliegenden Beispiel der Fig. 1 die drei Werbeprospekte 11a, 11b und 11c, werden einer Sammelvorrichtung 12 zugeführt, die jeweils drei verschiedene Werbeprospekte von den drei verschiedenen Vorratsstapeln mit Hilfe von Zuförderern zu einem Stapel 13 zusammenführt und an eine nachfolgende Einpackvorrichtung 14 abgibt. Der Einpackvorrichtung 14 werden vom Vorratsstapel 10d des ausgewählten Werbeprospektes 11d auf anderem Wege Werbeprospekte 11d zugeführt und jeweils einzeln zum Einpacken bzw. Einwickeln der Stapel 13 verwendet, so dass am Ausgang der Einpackvorrichtung 14 Kollektionen 15 ausgegeben werden, bei denen der Stapel 13 in einen um die Kante geschlagenes Werbeprospekt 11d eingewickelt ist. Auf diese Weise sind in der Kollektion 15 alle Werbeprospekte einmal vorhanden und eingewickelt, ohne dass zusätzliches Material für das Einpacken benötigt wird und bereitgestellt werden muss.

Wenn bei den bereitgestellten Werbeprospekten 11a bis 11d ein Werbeprospekt aufgrund seiner Beschaffenheit (Format, Material, Festigkeit, Biegsamkeit etc.) als Einpackmaterial besonders geeignet ist, ist es zweckmässig, diesen Werbeprospektauszuwählen, um den Stapel 13 darin einzupacken bzw. einzuwickeln. Insbesondere kann die optische Gestaltung des ausgewählten Werbeprospektes vorher bereits an seinen speziellen Einssatz angepasst werden, so dass Informationen (Schrift, Bilder etc.) auf dem Werbeprospekt auch dann gut zu erkennen sind, wenn der Werbeprospekt als Einwickelmaterial benutzt wird. Von Vorteil ist dabei auch, dass der zum Einwickeln benutzte Werbeprospekt an prominenter Stelle platziert ist und vor allen anderen Werbeprospekten innerhalb der Kollektion 15 besonders deutlich nach aussen hervortritt.

Ein Ausführungsbeispiel einer Einpackvorrichtung 14 ist in perspektivischer Darstellung in Fig. 2 wiedergegeben. Die Einpackvorrichtung ist zwischen dem Ende einer Sammelvorrichtung 12 (linker Rand der Fig. 2) und dem Einlaufbereich einer Transportvorrichtung 29 (rechter Rand der Fig. 2) angeordnet und umfasst in einer Transportebene mehrere hintereinander angeordnete bandbestückte Transportstrecken 24, 27 und 28. Zwischen den Transportstrecken 24 und 27 ist eine breite Förderlücke 26 freigelassen, auf die weiter unten noch zurückgekommen wird.

Die Sammelvorrichtung 12 gibt mittels einer Übergabevorrichtung 22 die aus den einzelnen Werbeprospekten zusammengestellten Stapel 13 aus, die über den oberen Abschnitt einer von unten kommenden Förderstrecke 21 auf die erste Transportstrecke 24 gelangen. Synchron mit jedem ausgegebenen Stapel 13 wird mittels der Förderstrecke 21 von unten jeweils ein als Verpackungselement dienendes Werbeprospekt 11d so nach oben gefördert, dass er teilweise, d.h. mit einem in Transportrichtung hinteren Abschnitt, unter dem aus der Sammelvorrichtung 12 kommenden zugehörigen Stapel 13 zu liegen kommt, während ein vorderer Abschnitt des Werbeprospektes 11d unbedeckt bleibt.

Erreicht die Einheit aus teilweise darunter liegendem Werbeprospekt 11d und darauf liegendem Stapel 13 mit dem Werbeprospekt 11d die Förderlücke 26, wird der unbedeckte Teil des Werbeprospektes bzw. Verpackungselements 11d von beiden Seiten durch in die Förderlücke 26 hineinragenden und sich in der Förderlücke 26 von unten nach oben bewegenden stabförmigen Mitnehmern 25 einer Umschlagevorrichtung 18a bzw. 18b erfasst, nach oben gehoben und entgegen der Transportrichtung nach hinten um den Stapel 13 umgeschlagen. Nach Beendigung des Einwickelvorgangs werden die Kollektionen 15 über die Transportstrecke 28 zum Transportvorrichtung 29 transportiert und dort übergeben.

Die stabförmigen Mitnehmer 25 der Umschlagevorrichtungen 18a,b werden, nachdem sie den Bereich der Förderlücke 26 nach oben hinaus verlassen haben, seitlich aus dem Bereich der Transportstrecken heraus- und in einem geschlossenen Kreislauf nach unten zurückgeführt, um dort wieder in den Bereich der Transportstrecke einzufahren und für ein nächstes Anheben eines Verpackungselements 11d in der Förderlücke 26 bereit zu stehen. Eine Mehrzahl von Mitnehmern 25 ist dazu auf jeder Seite so auf einem schräg zur Transportrichtung angeordneten Drehteller 23 angeordnet, dass die einzelnen Mitnehmer 25 quer zur Transportrichtung ausgerichtet sind und diese Orientierung im Raum beim Drehen des Drehtellers 23 unverändert beibehalten. Die stabförmigen Mitnehmer 25 führen somit eine Bewegung aus, die sich aus einer Drehbewegung um eine quer zur Transportrichtung orientiert Drehachse und einer oszillierenden linearen Bewegung in Richtung der Drehachse zusammensetzt. Es ist aber auch denkbar, die Mitnehmer auf dem Drehteller so anzuordnen, dass sie auf der Mantelfläche eines Kegelstumpfes liegen.

Die als Verpackungselement verwendeten Werbeprospekte 11d werden aus dem Vorratsstapel 10d in einer seitlich quer angeordneten Zuführeinrichtung (Feeder) 16 einzeln abgezogen und als Schuppenstrom einer Umlenkeinrichtung 17 übergeben, welche die Verpackungselemente bzw. Werbeprospekte 11d einzeln mit Abstand über zwei Transportstrecken 19 und 20 zu der Förderstrecke 21 transportiert, wo sie dann nach oben gefördert und mit den aus der Sammelvorrichtung 12 kommenden Stapeln 13 in der beschriebenen Weise vereinigt ("verzahnt") werden. Die Werbeprospekte 11d können im Schuppenstrom mit Vorteil durch eine dort angeordnete Rilliervorrichtung 50 rilliert, d.h. in der Mitte mit einer Rille versehen werden, die das spätere Umschlagen in der Umschlagevorrichtung 18a,b erleichtert.

Während bei der in Fig. 2 gezeigten Anlage und Umschlagevorrichtung 14a die Verpackungselemente bzw. Werbeprospekte 11d von unten zugeführt werden und die Stapel 13 entsprechend auf den Werbeprospekten zu liegen kommen, ist die Situation bei der in Fig. 3 dargestellten Anlage und Umschlagevorrichtung 14b genau umgekehrt, d.h. die Verpackungselemente bzw. Werbeprospekte 11d werden von oben zugeführt, von oben auf den Stapeln 13 abgelegt und in der Förderlücke 26 mittels gleichartiger, allerdings anders herum drehender Umschlagevorrichtungen 18a,b nach unten umgeschlagen. Auch hier werden die Stapel 13 von der Sammelvorrichtung 12 mittels Transportstrecken 30 und 31 zu einer ausgangsseitigen Transportvorrichtung 29 transportiert. Die Verpackungselemente bzw. Werbeprospekte 11d kommen wiederum in einem Schuppenstrom aus einer seitlich angeordneten Zuführeinrichtung 16 und werden dann einzeln und mit Abstand in einer Umlenkvorrichtung 17 parallel zu den Transportstrecken 30 und 31 schräg nach unten auf die Stapel zu bewegt und darauf abgelegt. Auch hier kann eine Rilliervorrichtung 50 mit Vorteil eingesetzt werden.

Bei den Ausführungsbeispielen der Fig. 2 und Fig. 3 werden umlaufende stabförmige Mitnehmer 25 eingesetzt, um die Verpackungselemente bzw. Werbeprospekte 11d um eine Kante des Stapels 13 herumzuschlagen. Gemäss Fig. 1b werden, wenn einige oder alle Werbeprospekte 11a-d einen Falz F oder eine Bindung aufweisen, bei der Bildung des Stapels 13 die gefalzten bzw. mit einer Bindung versehenen Werbeprospekte so aufeinander gelegt, dass die Falze F und die Bindungen eine gemeinsame Kante K des Stapels 13 bilden, und dass der Stapel 13 mit der gemeinsamen Kante K in das Verpackungselement 11d eingeschlagen wird. Unter Werbeprospekten mit Bindungen werden hier insbesondere Werbeprospekte verstanden, die an einer bestimmten Seite eine durch Kleben bewirkte Verbindung aufweisen.

Es gibt aber auch andere Möglichkeiten, die Verpackungselemente bzw. Werbeprospekte1 1d um eine Kante des Stapels 13 herumzuschlagen. Im Ausführungsbeispiel der Fig. 4 und 5 werden dazu jeweils in der Förderlücke 26 angeordnete Bürstenrollen 34 bzw. 39 mit entsprechenden Borsten 35 bzw. 40 eingesetzt. In beiden Fällen werden hier - analog zu Fig. 2 - die Stapel 13 von oben auf die Verpackungselemente bzw. Werbeprospekte 11d abgesetzt und die Verpackungselemente bzw. Werbeprospekte 11d nach oben um die Stapel 13 herumgeschlagen. Die Förderlücke 26 wird jeweils zwischen zwei Transporteinrichtungen gebildet, die aus parallel laufenden Transportbändern 32, 33 bzw. 36, 37 bestehen und zwischen diesen Bändern die Einheiten aus Stapel 13 und Verpackungselement bzw. Werbeprospekt 11d transportieren.

Beim Beispiel der Fig. 4 greifen in der dortigen Umschlagevorrichtung 14c die in Drehrichtung gebogenen Borsten 35 der Bürstenrolle 34 unter den frei heraustretenden Abschnitt des Verpackungselements bzw. Werbeprospekts 11d und biegen ihn in einem ersten Schritt in etwa rechtwinklig nach oben ab. In einem zweiten Schritt wird der nach oben abgebogene Teil des Verpackungselements bzw. Werbeprospekts 11d dann über den Stapel 13 zurückgebogen, wenn die Einheit aus Stapel 13 und hochgebogenem Verpackungselement bzw. Werbeprospekt 11d in den Zwischenraum zwischen den Transportbändern 36 und 37 eintritt. Um ein Absinken des freien Abschnitts des Verpackungselements bzw. Werbeprospekts 11d beim Eintreten in die Förderlücke 26 zu vermeiden, können seitlich von der Bürstenrolle 34 zusätzliche Transportbänder 38 vorgesehen werden. Diese zusätzlichen Transportbänder 38 sind dann nicht nötig, wenn der freie Abschnitt des Verpackungselements bzw. Werbeprospekts 11d bei der Umschlagevorrichtung 14d gemäss Fig. 5 durch eine tiefer liegende Bürstenrolle 39 mit weichen, sich aufgrund der Drehung aufstellenden Borsten 40 nach oben umgeschlagen wird.

Im Ausführungsbeispiel der Fig. 6 wird in der dortigen Umschlagevorrichtung 14e anstelle von Bürstenrollen ein sich drehender Doppelarm 41 mit zwei gegenüberliegenden Armen 42a und 42b eingesetzt, die immer ihre Position tauschen, wenn einer der Stapel die Förderlücke 26 passiert hat. In der in Fig. 6 gezeigten Stellung des Doppelarms 41 hält der Doppelarm 41 mit seinem oberen Arm 42a gerade der zum Einpacken vorgesehene Werbeprospekt 11d soweit hoch, dass der nach rechts geförderte Stapel 13 unter dem (still stehenden oder sich nur langsam bewegenden) oberen Arm 42a hindurch bewegt werden kann. Dabei schlägt der Werbeprospekt 11d oben um den Stapel herum und der Stapel gelangt mit dem umgeschlagenen Werbeprospekt 11d zwischen die Transportbänder 36 und 37. Nach dem Hindurchbewegen des Stapels dreht sich der Doppelarm soweit und so schnell in Uhrzeigerrichtung, dass der andere Arm 42b nunmehr die in Fig. 6 gezeigte Stellung des Armes 42a einnimmt und der untere Werbeprospekt des nächsten Stapels stützt. Dieser Vorgang wiederholt sich fortlaufend.

Der in Fig. 7 dargestellte Mechanismus wirkt mit seinen stabförmigen Mitnehmern 48a,b und 49a,b ähnlich wie in den Fig. 2 und 3. Die Mitnehmer 48a,b und 49a,b sind paar weise mittels eines flexiblen aber längentreuen Verbindungselements 46a,b über hin-und her bewegbare Umlenkräder 45a,b miteinander verbunden, wobei die ganze Anordnung aus Umlenkrad 45a,b und Mitnehmerpaar auf beiden Seiten des Transportbandes 43 jeweils um eine Drehachse 47 drehbar ist.

Die Mitnehmer 48a,b, 49a,b sind somit um die quer zur Transportrichtung orientierte Drehachse 47 durch die Förderlücke 26 hindurch bewegbar und führen gleichzeitig mit der Drehbewegung um diese Drehachse 47 eine oszillierende Bewegung parallel zu dieser Drehachse aus, die zwischen einer ersten Extremstellung, in der die Mitnehmer 48a,b, 49a,b in den Transportweg der Einheit aus Stapel 13 und Verpackungselement 11d hineinragen, und einer zweiten Extremstellung, in der sich die Mitnehmer 48a,b, 49a,b ausserhalb des Transportweges der Einheit aus Stapel 13 und Verpackungselement 11d befinden, stattfindet. Die Bewegung der Mitnehmer 48a,b, 49a,b ist damit analog zur Bewegung der Mitnehmer 25 an den Drehtellern 23 in Fig. 2 und 3. Auch ist die Anordnung der Mechanik auf beiden Seiten des Transportweges in gleicher Weise spiegelsymmetrisch, wie bei den Umschlagevorrichtungen 18a,b aus Fig. 2 und 3.

## Patentansprüche

1. Verfahren zum Herstellen von Kollektionen (15) aus einer Vielzahl von N = 3, 4, ... unterschiedlichen Werbeprospekten (11a-d), die im Rahmen eines "Direct Mailing" an Empfänger, z.B. Haushalte, ausgeliefert und verteilt werden, welche Kollektionen (15) jeweils einen Stapel (13) von Werbeprospekten (11a-c) umfassen, der in ein um den Stapel (13) geschlagenes Verpackungselement (11d) eingepackt ist, umfassend die folgenden Schritte:
• Bereitstellen der N Werbeprospekte (11a-d);
• Bildung des Stapels (13) aus N-x der N Werbeprospekte (11a-d), wobei x=1;
• Bereitstellen des x verbleibenden Werbeprospekts als Verpackungselement (11d);
• Einschlagen des Stapels (13) in das Verpackungselement (11d),
wobei das Verpackungselement (11d) auf eine Unterlage gelegt wird, der Stapel (13) so auf dem Verpackungselement (11d) abgelegt wird, dass nur eine Teilfläche des Verpackungselements (11d) durch den Stapel (13) abgedeckt ist, und das Verpackungselement (11d) mit der verbleibenden Fläche um den Stapel (13) herumgeschlagen wird,
und wobei zum Herumschlagen des Verpackungselements (11d) um den Stapel (13) die verbleibende Fläche des Verpackungselements (11d) in einem ersten Schritt in etwa rechtwinklig nach oben abgebogen wird, und in einem zweiten Schritt der nach oben abgebogene Teil des Verpackungselements (11d) über den Stapel (13) zurückgebogen wird.

2. Verfahren nach Anspruch 1, **dadurch gekennzeichnet, dass** zum Abbiegen des Verpackungselements (11d) die Einheit aus Stapel (13) und Verpackungselement (11d) durch eine Umschlagevorrichtung (14a-f; 18a,b; 44a,b) hindurchbewegt wird.

3. Verfahren nach Anspruch 2, **dadurch gekennzeichnet, dass** zum Abbiegen des Verpackungselements (11d) in der Umschlagevorrichtung (14a-f; 18a,b; 44a,b) bewegliche Elemente (23, 25; 34, 35; 39, 40; 41, 42a,b; 45a,b, 46a,b, 48a,b, 49a,b) verwendet werden, welche um eine quer zur Bewegungsrichtung der Einheit aus Stapel (13) und Verpackungselement (11d) orientierte Drehachse (47) gedreht werden.

4. Verfahren nach Anspruch 2, **dadurch gekennzeichnet, dass** nach dem Abbiegen des Verpackungselements (11d) der abgebogene Teil des Verpackungselements (11d) durch Anlegen der Einheit aus Stapel (13) und Verpackungselement (11d) an ein Transportband (27, 31, 36) zurückgebogen und an den Stapel (13) angelegt wird.

5. Verfahren nach Anspruch 1, **dadurch gekennzeichnet, dass** einige der
Werbeprospekte (11a-d) einen Falz (F) oder eine Bindung aufweisen, dass bei der Bildung des Stapels (13) die gefalzten bzw. mit einer Bindung versehenen Werbeprospekte so aufeinander gelegt werden, dass die Falze (F) bzw. Bindungen eine gemeinsame Kante (K) des Stapels (13) bilden, und dass der Stapel (13) mit der gemeinsamen Kante (K) in das Verpackungselement (11d) eingeschlagen wird.

6. Verfahren nach Anspruch 1, **dadurch gekennzeichnet, dass** die
Verpackungselemente (11d) vor dem Einschlagen des Stapels (13) rilliert werden.

7. Vorrichtung zur Durchführung des Verfahrens nach Anspruch 1, wobei die Vorrichtung eine Einpackvorrichtung (14) umfasst, in welcher das teilweise unter dem Stapel liegende Verpackungselement (11d) um den Stapel (13) herumgeschlagen wird, wobei die Einpackvorrichtung (14) eine Umschlagevorrichtung (14a-f; 18a,b; 44a,b) umfasst sowie Mittel (24, 27, 28; 30, 31; 32, 33, 36, 37, 38, 43) zum Hindurchbewegen der Einheit aus Stapel (13) und Verpackungselement (11d) durch die Umschlagevorrichtung (14a-f; 18a,b; 44a,b).

8. Vorrichtung nach Anspruch 7, **dadurch gekennzeichnet, dass** die Mittel zum Hindurchbewegen der Einheit aus Stapel (13) und Verpackungselement (11d) als in einer Ebene liegende Transportstrecken (24, 27, 28; 30, 31) bzw. Transportbänder (32, 33, 36, 37, 38, 43) ausgebildet sind, zwischen denen eine Förderlücke (26) frei gelassen ist.

9. Vorrichtung nach Anspruch 8, **dadurch gekennzeichnet, dass** die Umschlagevorrichtung (14a-f; 18a,b; 44a,b) bewegliche Elemente (23, 25; 34, 35; 39, 40; 41, 42a,b; 45a,b, 46a,b, 48a,b, 49a,b) umfasst, welche in der Förderlücke (26) in den Transportweg der Einheit aus Stapel (13) und Verpackungselement (11d) eingreifen.

10. Vorrichtung nach Anspruch 9, **dadurch gekennzeichnet, dass** die beweglichen Elemente eine mit Borsten (35, 40) besetzte Bürstenrolle (34, 39) umfassen, welche in der Förderlücke (26) angeordnet ist und um eine quer zur Transportrichtung orientierte Drehachse drehbar ist.

11. Vorrichtung nach Anspruch 9, **dadurch gekennzeichnet, dass** die beweglichen Elemente stabförmige Mitnehmer (25, 48a,b, 49a,b) umfassen, welche um eine vorgegebene Drehachse (47) drehend durch die Förderlücke (26) hindurch bewegbar sind.

12. Vorrichtung nach Anspruch 11, **dadurch gekennzeichnet, dass** die Drehachse (47) quer zur Transportrichtung orientiert ist und die Mitnehmer (25, 48a,b, 49a,b) gleichzeitig mit der Drehbewegung um diese Drehachse (47) eine oszillierende Bewegung parallel zu dieser Drehachse (47) ausführen, die zwischen einer ersten Extremstellung, in der die Mitnehmer (25, 48a,b, 49a,b) in den Transportweg der Einheit aus Stapel (13) und Verpackungselement (11d) hineinragen, und einer zweiten Extremstellung, in der sich die Mitnehmer (25, 48a,b, 49a,b) ausserhalb des Transportweges der Einheit aus Stapel (13) und Verpackungselement (11d) befinden, stattfindet.

13. Vorrichtung nach Anspruch 12, **dadurch gekennzeichnet, dass** die stabförmigen Mitnehmer (25, 48a,b, 49a,b) auf gegenüberliegenden Seiten des Transportweges der Einheit aus Stapel (13) und Verpackungselement (11d) in einer spiegelsymmetrischen Anordnung angeordnet sind.

14. Vorrichtung nach Anspruch 13, **dadurch gekennzeichnet, dass** die stabförmigen Mitnehmer (25) zur Erzeugung der sich überlagernden Drehbewegung und oszillierenden Bewegung jeweils in einem konzentrischen Kreis auf schräg angeordneten Drehtellern (23) befestigt sind.

15. Vorrichtung nach Anspruch 13, **dadurch gekennzeichnet, dass** die sich überlagernden Drehbewegung und oszillierenden Bewegung der Mitnehmer (48a,b, 49a,b) jeweils durch separate mechanische Mittel (47 bzw. 45a,b, 46a,b) erzeugt wird.

16. Vorrichtung nach Anspruch 7, **dadurch gekennzeichnet, dass** Mittel (16, 17) zum Zuführen der Verpackungselemente (11d) zur Umschlagevorrichtung (18a,b) vorgesehen sind.

17. Vorrichtung nach Anspruch 16, **dadurch gekennzeichnet, dass** die Zuführmittel (16, 17) eine Rilliervorrichtung (50) zum Rillieren der zugeführten Verpackungselemente (11d) umfassen.

## Claims

1. A method for producing collections (15) from a plurality of N = 3, 4, ... different advertising leaflets (11a-d) that are delivered and distributed to recipients, for example households, within the scope of a direct mailing, the collections (15) each comprising a stack (13) of advertising leaflets (11a-c) that is packed in a packaging element (11d) that is wrapped around the stack (13), comprising the following steps:
- providing the N advertising leaflets (11a-d);
- forming the stack (13) from N - x of the N advertising leaflets (11a-d), where x = 1;
- providing the x remaining advertising leaflet as a packaging element (11d);
- wrapping the stack (13) in the packaging element (11d);
wherein the packaging element (11d) is laid on a base surface, the stack (13) is placed on the packaging element (11d) in such a way that only a partial area of the packaging element (11d) is covered by the stack (13), and with the remaining area the packaging element (11d) is wrapped around the stack (13),
and wherein in order to wrap the packaging element (11d) around the stack (13), the remaining area of the packaging element (11d) is bent upwardly approximately at a right angle in a first step, and the part of the packaging element (11d) that is bent upwardly is bent back over the stack (13) in a second step.

2. The method according to Claim 1, **characterized in that** the unit made up of the stack (13) and the packaging element (11d) is moved through a wrapping device (14a-f; 18a, b; 44a, b) in order to bend the packaging element (11d).

3. The method according to Claim 2, **characterized in that** movable elements (23, 25; 34, 35; 39, 40; 41, 42a, b; 45a, b, 46a, b, 48a, b, 49a, b), which are rotated about a rotational axis (47) oriented transversely with respect to the direction of movement of the unit made up of the stack (13) and the packaging element (11d), are used for bending the packaging element (11d) in the wrapping device (14a-f; 18a, b; 44a, b).

4. The method according to Claim 2, **characterized in that** after the packaging element (11d) is bent, the bent part of the packaging element (11d) is bent back and laid against the stack (13) by placing the unit made up of the stack (13) and the packaging element (11d) on a conveyor belt (27, 31, 36).

5. The method according to Claim 1, **characterized in that** some of the advertising leaflets (11a-d) have a fold (F) or a binding, the advertising leaflets that are folded or provided with a binding are laid one on top of the other during formation of the stack (13) in such a way that the folds (F) or bindings form a common edge (K) of the stack (13), and with the common edge (K) the stack (13) is wrapped in the packaging element (11d).

6. The method according to Claim 1, **characterized in that** the packaging elements (11d) are grooved before the stack (13) is wrapped.

7. A device for carrying out the method according to Claim 1, wherein the device includes a packing device (14) in which the packaging element (11d) lying partially below the stack is wrapped around the stack (13), the packing device (14) including a wrapping device (14a-f; 18a, b; 44a, b) and means (24, 27, 28; 30, 31; 32, 33, 36, 37, 38, 43) for moving the unit made up of the stack (13) and the packaging element (11d) through the wrapping device (14a-f; 18a, b; 44a, b).

8. The device according to Claim 7, **characterized in that** the means for moving the unit made up of the stack (13) and the packaging element (11d) through are designed as conveyor segments (24, 27, 28; 30, 31) or conveyor belts (32, 33, 36, 37, 38, 43) that are level, between which a conveying gap (26) is left clear.

9. The device according to Claim 8, **characterized in that** the wrapping device (14a-f; 18a, b; 44a, b) includes movable elements (23, 25; 34, 35; 39, 40; 41, 42a, b; 45a, b, 46a, b, 48a, b, 49a, b) that impinge on the conveying path of the unit made up of the stack (13) and the packaging element (11d) in the conveying gap (26).

10. The device according to Claim 9, **characterized in that** the movable elements include a brush roller (34, 39) bearing bristles (35, 40), the brush roller being situated in the conveying gap (26) and being rotatable about a rotational axis oriented transversely with respect to the conveying direction.

11. The device according to Claim 9, **characterized in that** the movable elements include rod-shaped entraining elements (25, 48a, b, 49a, b) that are movable through the conveying gap (26) while rotating about a specified rotational axis (47).

12. The device according to Claim 11, **characterized in that** the rotational axis (47) is oriented transversely with respect to the conveying direction, and the entraining elements (25, 48a, b, 49a, b) carry out an oscillating motion in parallel to this rotational axis (47) at the same time as the rotational motion about this rotational axis (47), the oscillating motion taking place between a first extreme position in which the entraining elements (25, 48a, b, 49a, b) protrude into the conveying path of the unit made up of the stack (13) and the packaging element (11d), and a second extreme position in which the entraining elements (25, 48a, b, 49a, b) are situated outside the conveying path of the unit made up of the stack (13) and the packaging element (11d).

13. The device according to Claim 12, **characterized in that** the rod-shaped entraining elements (25, 48a, b, 49a, b) are situated on opposite sides of the conveying path of the unit made up of the stack (13) and the packaging element (11d) in a mirror-symmetrical arrangement.

14. The device according to Claim 13, **characterized in that**, for generating the superposed rotational motion and oscillating motion, the rod-shaped entraining elements (25) are each fastened to obliquely arranged rotary disks (23) in a concentric circle.

15. The device according to Claim 13, **characterized in that** the superposed rotational motion and oscillating motion of the entraining elements (48a, b, 49a, b) are generated by separate mechanical means (47 or 45a, b, 46a, b).

16. The device according to Claim 7, **characterized in that** means (16, 17) are provided for feeding the packaging elements (11d) to the wrapping device (18a, b).

17. The device according to Claim 16, **characterized in that** the feeding means (16, 17) include a grooving device (50) for grooving the fed packaging elements (11d).

## Revendications

1. Procédé de production de collections (15) constituées d'une pluralité N = 3, 4, ... de prospectus publicitaires différents (11a-d) qui sont livrés et distribués à des destinataires, par exemple des ménages, dans le cadre d'un « mailing direct », lesquelles collections (15) comprennent chacune une pile (13) de prospectus publicitaires (11a-c) qui est emballée dans un élément d'emballage (11d) enroulé autour de la pile (13), le procédé comprenant les étapes suivantes visant à :
- produire les N prospectus publicitaires (11a-d) ;
- former le pile (13) à partir de N-x des N prospectus publicitaires (11ad), avec x = 1 ;
- produire le prospectus publicitaire restant en tant qu'élément d'emballage (11d) ;
- envelopper la pile (13) dans l'élément d'emballage (11d) ;
l'élément d'emballage (11d) étant placé sur une base, la pile (13) étant placée sur l'élément d'emballage (11d) de telle sorte que seule une partie de la surface de l'élément d'emballage (11d) est recouverte par la pile (13) et l'élément d'emballage (11d) est enroulé autour de la surface restante de la pile (13), et
pour enrouler l'élément d'emballage (11d) autour de la pile (13), la surface restante de l'élément d'emballage (11d) étant pliée vers le haut à peu près à angle droit dans une première étape et la partie de l'élément d'emballage (11d) qui est pliée vers le haut est repliée par-dessus la pile (13) dans un seconde étape.

2. Procédé selon la revendication 1, **caractérisé en ce que** l'unité formée de la pile (13) et de l'élément d'emballage (11d) est déplacée à travers un dispositif d'enveloppe (14a-f; 18a,b ; 44a,b) afin de plier l'élément d'emballage (11d).

3. Procédé selon la revendication 2, **caractérisé en ce que** des éléments mobiles (23, 25 ; 34, 35 ; 39, 40 ; 41, 42a,b ; 45a,b, 46a,b, 48a,b, 49a,b), qui sont mis en rotation sur un axe de rotation (47) orienté transversalement à la direction de déplacement de l'unité constituée de la pile (13) et de l'élément d'emballage (11d), sont utilisés pour plier l'élément d'emballage (11d) dans le dispositif d'enveloppe (14a-f; 18a,b ; 44a,b).

4. Procédé selon la revendication 2, **caractérisé en ce que**, après le pliage de l'élément d'emballage (11d), la partie pliée de l'élément d'emballage (11d) est repliée et posée sur la pile (13) par application de l'unité formée de la pile (13) et de l'élément d'emballage (11d) sur une bande transporteuse (27, 31, 36).

5. Procédé selon la revendication 1, **caractérisé en ce que** certains prospectus publicitaires (11a-d) comportent un pli (F) ou une reliure, **en ce que** les prospectus publicitaires, pliés ou munis d'une reliure, sont posées les uns sur les autres lors de la formation de la pile (13) de telle sorte que les plis (F) ou les reliures forment un bord commun (K) de la pile (13) et **en ce que** la pile (13) est enveloppée avec le bord commun (K) dans l'élément d'emballage (11d).

6. Procédé selon la revendication 1, **caractérisé en ce que** les éléments d'emballage (11d) sont rainurés avant d'envelopper la pile (13).

7. Dispositif destiné à mettre en oeuvre le procédé selon la revendication 1, le dispositif comprenant un dispositif d'emballage (14) dans lequel l'élément d'emballage (11d), se trouvant partiellement au-dessous de la pile, est enroulé autour de la pile (13), le dispositif d'emballage (14) comprenant un dispositif d'enveloppe (14a-f; 18a,b ; 44a,b) ainsi que des moyens (24, 27, 28 ; 30, 31 ; 32, 33, 36, 37, 38, 43) destinés à déplacer l'unité formée de la pile (13) et de l'élément d'emballage (11d) à travers le dispositif d'enveloppe (14a-f; 18a,b ; 44a,b).

8. Dispositif selon la revendication 7, **caractérisé en ce que** les moyens destinés à déplacer l'unité formée de la pile (13) et de l'élément d'emballage (11d) sont conçus sous la forme de sections transporteuses (24, 27, 28 ; 30, 31) ou de bandes transporteuses (32, 33, 36, 37, 38, 43), situées dans un plan, entre lesquelles un espace de transport (26) est ménagé.

9. Dispositif selon la revendication 8, **caractérisé en ce que** le dispositif d'enveloppe (14a-f; 18a,b ; 44a,b) comprend des éléments mobiles (23, 25 ; 34, 35 ; 39,40 ; 41, 42a,b ; 45a,b, 46a,b), 48a,b, 49a,b) qui s'engagent sur le chemin de transport de l'unité formée de la pile (13) et de l'élément d'emballage (11d) dans l'espace de transport (26).

10. Dispositif selon la revendication 9, **caractérisé en ce que** les éléments mobiles comportent un rouleau-brosse (34, 39), muni de poils (35, 40), qui est disposé dans l'espace de transport (26) et qui peut tourner sur un axe de rotation orienté transversalement à la direction de transport.

11. Dispositif selon la revendication 9, **caractérisé en ce que** les éléments mobiles comportent des éléments d'entraînement en forme de tige (25, 48a,b, 49a,b) qui sont déplaçables en rotation autour d'un axe de rotation spécifié (47) à travers l'espace de transport (26).

12. Dispositif selon la revendication 11, **caractérisé en ce que** l'axe de rotation (47) est orienté transversalement à la direction de transport et les éléments d'entraînement (25, 48a,b, 49a,b) effectue un mouvement oscillant parallèlement à cet axe de rotation (47) en même temps que le mouvement de rotation sur cet axe de rotation (47), lequel mouvement oscillant s'effectuant entre une première position extrême, dans laquelle les éléments d'entraînement (25, 48a,b, 49a,b) font saillie dans le chemin de transport de l'unité formée de la pile (13) et de l'élément d'emballage (11d), et une seconde position extrême dans laquelle les éléments d'entraînement (25, 48a,b, 49a,b) sont situés à l'extérieur du chemin de transport de l'unité formée de la pile (13) et de l'élément d'emballage (11d).

13. Dispositif selon la revendication 12, **caractérisé en ce que** les éléments d'entraînement en forme de tige (25, 48a,b, 49a,b) sont situés sur des côtés opposés du chemin de transport de l'unité formée de la pile (13) et de l'élément d'emballage (11d) selon une disposition à symétrie de miroir.

14. Dispositif selon la revendication 13, **caractérisé en ce que**, pour générer le mouvement de rotation et le mouvement oscillant superposés, les éléments d'entraînement en forme de tige (25) sont fixés respectivement sur des disques rotatifs (23), agencés obliquement, en cercles concentriques.

15. Dispositif selon la revendication 13, **caractérisé en ce que** le mouvement de rotation et le mouvement oscillant superposés des éléments d'entraînement (48a,b, 49a,b) sont générés par des moyens mécaniques séparés (47 ou 45a,b, 46a,b).

16. Dispositif selon la revendication 7, **caractérisé en ce que** des moyens (16, 17) sont prévus pour amener les éléments d'emballage (11d) au dispositif d'enveloppe (18a,b).

17. Dispositif selon la revendication 16, **caractérisé en ce que** les moyens d'amenée (16, 17) comportent un dispositif de rainurage (50) destiné à rainurer les éléments d'emballage amenés (11d).
